# EUROPÄISCHE PATENTSCHRIFT

(11) **EP 0 786 695 B1**
(45) Veröffentlichungstag und Bekanntmachung des Hinweises auf die Patenterteilung: **06.12.2000**
(21) Anmeldenummer: 97100410.6
(22) Anmeldetag: 13.01.1997
(51) Int. Cl.: G03C 3/00

(54) **Verpackung für fotografisches Papier**
Packaging for photographic paper
Emballage pour papier photographique

(30) Priorität: 25.01.1996 DE 19602526
(43) Veröffentlichungstag der Anmeldung: 30.07.1997
(73) Patentinhaber: Agfa-Gevaert N.V., 2640 Mortsel (BE)
(72) Erfinder: Wleklinski, Helmut, 51429 Bergisch Gladbach (DE); Fryda, Georg, 80339 München (DE); Degroeve, Rene, 2100 Deurne (BE)

(56) Entgegenhaltungen:
- EP-A- 0 350 093
- EP-A- 0 444 611
- DE-A- 3 627 981
- FR-A- 1 290 447
- US-A- 2 797 804
- RESEARCH DISCLOSURE, Bd. 229, Nr. 32, 10.Mai 1983, HAVANT GB, Seite 190 XP002029731 H.CORNELISSEN ET AL.: "Roll package"

## Beschreibung

Fotografisches Papier wird häufig in Form großer Rollen verwendet, deren Breite der Breite des gewünschten Bildformates entspricht, z.B. 7, 10, 13 cm usw. Die Rollen sind lichtdicht verpackt. Um sie verwenden zu können, werden sie üblicherweise in eine Kassette eingelegt, die an die Verarbeitungsmaschine angeschlossen wird. Um jede Vorbelichtung zu vermeiden, auch an den Bildkanten, muß das Einlegen der Papierrolle in die Kassette unter Entfernung des Verpackungsmaterials im Dunkeln vorgenommen werden.

Das Einlegen der Papierrolle in die Kassette im Dunkeln ist lästig, fehleranfällig und oft, z.B. bei sogenannten Minilabs nicht möglich, weil diese Verarbeitungsmaschinen mit geringer Kapazität häufig dort aufgestellt sind, wo es in der unmittelbaren Umgebung keine verdunkelbaren Räume gibt.

Um diesem Mangel abzuhelfen, ist eine Tageslichtverpackung (DLL von "day-light-loading") entwickelt worden, bei der die Rolle mitsamt Verpackungsmaterial in die Kassette eingelegt wird. Diese Verpackung ist wie folgt gestaltet:

Das Fotopapier ist auf eine runde Papierhülse gewickelt. Jeweils rechts und links wird ein in der Größe mit der Rollengröße korrespondierender runder, lichtundurchlässiger Flansch, der in der Mitte eine mit der Hülse korrespondierende runde Öffnung hat, angebracht und entlang seiner Öffnung mit dem Hülsenrand verschweißt. Eine lichtundurchlässige Mantelallonge wird an das Ende des Fotopapiers gesiegelt, um das Fotopapier gewickelt und an ihren Kanten mit den runden Kanten der Flansche verschweißt.

Beim Einlegen in die Kassette wird so verfahren, daß das freie Ende der Mantelallonge aus dem Kassettenmaul ragt.

Nach dem Einlegen in die Kassette wird die Mantelallonge durch Ziehen an dem aus der Öffnung der Kassette herausragenden Ende der Mantelallonge von den Flanschen an den Schweißnähten gelöst und aus der Kassette gezogen. Sodann kann die Kassette an die Kopiervorrichtung angedockt und mit dem Kopieren begonnen werden.

Das Material für die Flansche ist aus mehreren Schichten aufgebaut:

Außen ist z.B. eine etwa 130 µm starke Papierschicht als Träger vorgesehen; es folgen wenigstens eine schwarzeingefärbte Schicht als Lichtsperre, wenigstens eine Aluminiumschicht als Dampfsperre, wenigstens eine Schicht, die den Durchstoßwiderstand erhöht und am weitesten vom Papierträger entfernt eine Schicht, die das Verschweißen mit der Mantelallonge bzw. mit der Papierhülse ermöglicht. Die auf das Papier folgenden Schichten haben zusammen z.B. eine Stärke von 120 µm.

Diese Verpackung erfüllt zwar alle Forderungen nach leichter Handhabbarkeit, Lichtdichtigkeit und Widerstandsfähigkeit gegen das Durchstoßen, zeigt aber einen gravierenden Nachteil, denn bei bestimmten Belichtungsmaschinen (Printern) fallen, wenn das Fotopapier weitgehend abgerollt ist, die äußeren Bereiche der Flansche nach innen und werden beim Rückspulen des Fotopapiers mit eingewickelt. Abgesehen von möglichen Schädigungen wird dadurch der Wickeldurchmesser der Fotopapierrollen größer als es der zugehörigen Papierlänge entspricht. Bei Printern mit einer Restlängenbestimmung werden dann fehlerhafte Restlängen gemeldet.

Aufgabe der Erfindung war, diesen Nachteil zu vermeiden.

Diese Aufgabe wird dadurch gelöst, daß außen auf den Papierträger der Flansche eine z.B. 20 bis 60 µm starke Schicht eines synthetischen Polymers durch Extrusion aufgebracht wird. Diese vorzugsweise aus Polyethylen bestehende Schicht verleiht dem Material eine Spannung, die verhindert, daß der Flansch nach innen einfällt.

Vorzugsweise ist die Kunststoffschicht 30 bis 50 µm stark und besteht aus HDPE (high density poly ethylene).

In einer bevorzugten Ausführungsform wird auf die Polymerschicht noch ein hitzebeständiger Lack aufgetragen, um ein Schmelzen der Polymerschicht beim Verschweißen von Flansch und Mantelallonge zu verhindern.

Research Disclosure 22 932 beschreibt einen Flansch, der ein Laminat aus Papier, Aluminium und Polyethylen ist, wobei die zweite Seite des Papieres nicht weiter laminiert ist.

EP-A-350 093 beschreibt ein Laminat aus Papier, Aluminium, schwarzem Polyethylen oder Polyethylenterephthalat, Aluminium und schwarzem Polyethylen. Wiederum ist die andere Seite des Papieres nicht laminiert.

FR-A-12 90 447 beschreibt ein auf beiden Seiten mit Polyethylen laminiertes Papier.

EP-A-444 611 beschreibt eine Verpackung für eine Filmpatrone, wobei nach Spalte 10, Zeilen 28 bis 42 eine Papierhülse und eine Kappe gebildet werden, wobei die Hülse (siehe Figuren 19 bis 21) aus mehreren aufeinander folgenden Lagen Papier, LDPE und HDPE, aufgebaut ist, während die Kappe ebenfalls aus Papier aufgebaut ist, das auf nur einer Seite mit verschiedenen Schichten beschichtet ist.

US-A-2 797 804 beschreibt eine laminierte Scheibe (vergleichbar mit einem Flansch) mit einer inneren klebrigen Schicht, die an den Bahnkanten des aufgerollten Wickels eines fotografischen Materials kleben soll. Nach Figur 7 folgt auf einen Papierträger für diese laminierte Scheibe eine PE-Schicht, dann eine Folie, dann wieder eine PE-Schicht. Die andere Seite des Papieres bleibt unbeschichtet.

## Patentansprüche

1. Tageslichtverpackung für fotografisches Papier in Form von Rollen bestehend aus seitlichen kreisförmigen Flanschen und einer mit den Flanschen verschweißten Mantelallonge, die an einem Ende mit dem Anfang der Papierrolle verbunden und am anderen Ende frei ist, wobei die Flansche ein konzentrisches, kreisförmiges Loch aufweisen, dessen Rand mit dem Rand der Rollenhülse verschweißt ist und die auf einer Seite eines Papierträgers wenigstens eine schwarz eingefärbte Schicht als Lichtsperre, wenigstens eine Aluminiumschicht als Dampfsperre, wenigstens eine Schicht, die den Durchstoßwiderstand erhöht und am weitestens vom Papierträger entfernt eine Schicht aufweist, die das Verschweißen mit der Mantelallonge und der Rollenhülse ermöglicht, dadurch gekennzeichnet, daß auf der anderen Seite des Papierträgers eine Schicht eines synthetischen Polymers durch Extrusion aufgebracht ist, die dem Material eine Spannung verleiht, die ein nach innen Fallen des Flansches (von der Rolle aus gesehen) verhindert.

2. Tageslichtverpackung nach Anspruch 1, dadurch gekennzeichnet, daß die Polymerschicht 20 bis 60 µm stark ist und aus Polyethylen besteht.

3. Tageslichtverpackung nach Anspruch 1, dadurch gekennzeichnet, daß auf die Polymerschicht ein hitzebeständiger Lack aufgetragen ist.

## Claims

1. Daylight loading packaging for photographic paper in the form of reels comprising lateral circular flanges and a circumferential extension strip welded to the flanges, one end of said circumferential extension strip being attached to the leading end of the paper reel and the other end being free, said flanges being provided with a concentric circular opening, the edge of which is welded to the edge of the reel core and said flanges exhibiting on one side of a paper base at least one blackened layer forming a light barrier, at least one aluminium layer forming a vapour barrier, at least one layer that increases resistance to puncture and furthermost with respect to the paper base a layer allowing the welding to the circumferential extension strip and to the reel core, characterised in that a layer of a synthetic polymer is applied by extrusion to the other side of the paper base, said layer imparting a tension to the material that prevents the flange from being collapsed inwardly (when viewed from the reel).

2. Daylight loading packaging according to claim 1, characterised in that the polymer layer has a thickness of 20 to 60 µm and consists of polyethylene.

3. Daylight loading packaging according to claim 1, characterised in that a heat-resistant varnish is applied to the polymer layer.

## Revendications

1. Emballage lumière du jour pour du papier photographique sous la forme de rouleaux, constitué par des flasques circulaires latérales et par une rallonge de la surface latérale soudée aux flasques, qui est reliée à une extrémité au début du rouleau de papier et qui est libre à l'autre extrémité, lesdits flasques présentant un trou circulaire concentrique dont le bord est soudé avec le bord du mandrin et lesdits flasques présentant, sur un côté d'un support-papier, au moins une couche colorée en noir à titre de barrière contre l'effet de la lumière, au moins une couche en aluminium à titre de barrière contre l'effet de la vapeur, au moins une couche qui augmente la résistance à la perforation et, le plus loin possible du support-papier, une couche qui permet de réaliser le soudage avec la rallonge de la surface latérale et avec le mandrin, caractérisé en ce qu'on applique par extrusion sur l'autre côté du support-papier une couche d'un polymère synthétique qui confère au matériau une tension qui empêche un affaissement de la flasque vers l'intérieur (lorsqu'on regarde à partir du rouleau).

2. Emballage lumière du jour selon la revendication 1, caractérisé en ce que la couche polymère possède une épaisseur de 20 à 60 µm et est constituée de polyéthylène.

3. Emballage lumière du jour selon la revendication 1, caractérisé en ce qu'on applique une laque thermorésistante sur la couche polymère.
